# EUROPÄISCHE PATENTSCHRIFT

(11) **EP 1 780 340 B1**
(45) Veröffentlichungstag und Bekanntmachung des Hinweises auf die Patenterteilung: **03.07.2013**
(21) Anmeldenummer: 06016717.8
(22) Anmeldetag: 10.08.2006
(51) Int. Cl.: E01H 1/08

(54) **Kehrmaschine und Verfahren zum Betrieb einer Kehrmaschine**
Sweeping apparatus and method of operating the same
Dispositif de balayage et procédé d'opération associé

(30) Priorität: 10.08.2005 DE 102005037866
(43) Veröffentlichungstag der Anmeldung: 02.05.2007
(73) Patentinhaber: Faun Viatec GmbH, 04668 Grimma (DE)
(72) Erfinder: Thieme, Mario, Dipl.-Ing., 04758 Oschatz (DE)
(74) Vertreter: Herrmann, Uwe

(56) Entgegenhaltungen:
- EP-A- 0 621 376
- DE-A1- 1 950 865
- DE-A1- 4 001 088
- DE-A1- 19 901 873
- DE-U1- 29 806 388

## Beschreibung

Die Erfindung betrifft eine Kehrmaschine mit einem Gebläse, mit einem mit dem Gebläse in Strömungsrichtung der Transportluft stromaufwärts des Gebläses in Verbindung stehenden, saugseitigen Leitungssystem und mit einem mit dem Gebläse in Strömungsrichtung der Transportluft stromabwärts des Gebläses in Verbindung stehenden druckseitigen Leitungssystem.

Derartige Kehrmaschinen bzw. Kehrfahrzeuge sind in zahlreichen unterschiedlichen Ausführungsformen bekannt. Das Gebläse dient dazu, mittels eines Einlasses einer Düsenanordnung mit Kehricht beladene Transportluft anzusaugen und die beladene Transportluft durch einen Kehrrichtbehälter zu führen, in dem sich die gröberen Bestandteile des Kehrichts absetzen. Die Transportluft wird mit den feinen Bestandteilen gegebenenfalls über einen Filter geführt und sodann dem Gebläse zugeführt. Die Transportluft wird nach dem Passieren des Gebläses durch eine Düsenanordnung aus dem Kehrfahrzeug ausgeblasen. Dabei ist vorgesehen, dass die Transportluft vollständig wieder ausgeblasen wird, nachdem ein Teil der Schmutzbestandteile in dem Kehrrichtbehälter bzw. Filter abgelagert wurde.

Das Dokument EP-0621376A1 beschreibt eine Kehrmaschine mit den Merkmalen des Oberbegriffs des Anspruchs 1.

Bei einer derartigen Vorgehensweise besteht ein Nachteil darin, dass feinere Bestandteile der Transportluft, wie beispielsweise Feinstaub nicht oder nur ungenügend aus der Transportluft abgeschieden werden und somit wieder der Atmosphäre zugeführt werden, was unerwünscht ist.

Der vorliegenden Erfindung liegt somit die Aufgabe zugrunde, eine Kehrmaschine der eingangs genannten Art dahingehend weiterzubilden, dass deren Reinigungsleistung verbessert wird.

Diese Aufgabe wird durch eine Kehrmaschine mit den Merkmalen des Anspruchs 1 gelöst. Danach ist vorgesehen, dass das druckseitige Leitungssystem mit dem saugseitigen Leitungssystem verbindbar ist oder in Verbindung steht, so dass zumindest ein Teil der in dem druckseitigen Leitungssystem befindlichen Transportluft dem saugseitigen Leitungssystem zuführbar ist. Erfindungsgemäß ist somit vorgesehen, dass die Gebläseabluft zumindest teilweise im Umluftbetrieb geführt wird, wodurch sich die Reinigungsleistung ganz erheblich verbessert. Mittels dieser Umluftführung kann erreicht werden, dass beispielsweise auch Feinstaub in höherem Maße als bei vorbekannten Kehrmaschinen abgeschieden werden kann, so dass die Transportluft mit entsprechend höherer Reinheit wieder der Atmosphäre zugeführt werden kann.

Das Gebläse steht vorzugsweise saugseitig mit einem Einlaß in Strömungsverbindung, durch den Transportluft im Betrieb des Gebläses aus der Umgebung ansaugbar ist. Dieser Einlaß kann Bestandteil einer Düsenanordnung sein und ist relativ zu den Kehrvorrichtungen, wie beispielsweise einer Kehrwalze oder einem Tellerbesen, derart ausgerichtet, dass er den von den Kehrvorrichtungen bewegten Kehricht aufnimmt. Des weiteren kann vorgesehen sein, dass das Gebläse druckseitig mit einem Auslaß in Strömungsverbindung steht, durch den Transportluft im Betrieb des Gebläses an die Umgebung abgebbar ist, wobei der Auslaß im Bereich des genannten Einlasses angeordnet und ebenfalls Bestandteil einer Düsenanordnung sein kann.

In weiterer Ausgestaltung der Erfindung ist ein das saugseitige und das druckseitige Leitungssystem verbindender Leitungsabschnitt vorgesehen, in dem eine verstellbare Klappe derart angeordnet ist, dass die Menge der von dem druckseitigen in das saugseitige Leitungssystem strömenden Transportluft variierbar ist. Die Klappe kann derart ausgeführt sein, dass der die Leitungssysteme verbindende Leitungsabschnitt vollständig absperrbar ist. In diesem Fall wäre die Umluftführung abgeschaltet, das heißt 100% der angesaugten Transportluft wird auch wieder abgegeben.

In weiterer Ausgestaltung der Erfindung ist vorgesehen, dass die Klappe derart ausgeführt ist, dass bis zu 100%, vorzugsweise bis zu 70% oder bis zu 30 % der Gebläseabluft dem saugseitigen Leitungssystem zuführbar ist. Werden 100% der Gebläseabluft dem saugseitigen Leitungssystem zugeführt, bedeutet dies, dass ein vollständiger Umluftbetrieb vorliegt, dass heißt dass keine Abluft abgegeben wird. Vorzugsweise liegt dieser Anteil bei bis zu 70% oder beispielsweise bis zu 30 %, so dass ein Teil der dem Gebläse zugeführten Transportluft aus Gebläseabluft und ein Teil aus aus der Umgebung zugeführter Luft besteht. Bei diesen Werten handelt es sich nur um Beispiele. Selbstverständlich sind auch andere Werte bzw. Bereichsgrenzen wählbar.

In weiterer Ausgestaltung der Erfindung ist vorgesehen, dass die Kehrmaschine einen Kehrrichtbehälter aufweist und dass das druckseitige Leitungssystem mit dem saugseitigen Leitungssystem stromaufwärts des Kehrrichtbehälters verbindbar ist oder in Verbindung steht.

Weiterhin kann vorgesehen sein, dass die Kehrmaschine einen oder mehrere Filter aufweist, und dass das druckseitige Leitungssystem mit dem saugseitigen Leitungssystem stromaufwärts des oder der Filter oder im Falle mehrerer Filter zwischen zwei Filtern verbindbar ist. Der oder die Filter befinden sich vorzugsweise stromabwärts des Kehrrichtbehälters.

Die Kehrmaschine kann eine Kehrwalze aufweisen. Diese ist vorzugsweise derart angeordnet, dass sie in eine gegenüber der Horizontalen geneigte Position verschwenkbar ist. Damit ergibt sich der Vorteil, dass Straßenunebenheiten ausgeglichen werden können, da sich die Walze stets der Straßenoberfläche anpaßt.

Die Kehrwalze kann pendelnd an einem ortsfesten oder auch schwenkbaren Bauteil der Kehrmaschine angeordnet sein. Beispielsweise kann die Kehrwalze pendelnd an einer schwenkbar angeordneten Spurstange, insbesondere an deren Spurstangenköpfen angeordnet sein.

In weiterer Ausgestaltung der Erfindung ist vorgesehen, dass die Kehrmaschine eine Kehrwalze aufweist, die derart angeordnet ist, dass sie relativ zu der Längsachse der Kehrmaschine nach rechts oder links verschwenkbar ist. Die Kehrmaschine kann als einseitig kehrende und saugende Maschine oder als zweiseitig kehrende und saugende Maschine ausgeführt werden. Daher ist es vorteilhaft, wenn die Kehrwalze wahlweise von der rechten zur linken Seite oder umgekehrt verschwenkt werden kann.

Wie oben ausgeführt, kann die Kehrwalze mit einer Spurstange in Verbindung stehen. Diese kann um eine vertikale oder im wesentlichen vertikal stehende Achse verschwenkbar sein, so dass die Kehrwalze dementsprechend nach rechts oder links verschwenkbar ist.

In weiterer Ausgestaltung der Erfindung ist vorgesehen, dass die Kehrmaschine ein oder mehrere Aggregate aufweist, die gemeinsam an einem an der Kehrmaschine angeordneten Halteteil gehaltert sind, das aus einem im wesentlichen vertikal angeordneten Lagerzapfen besteht, auf dem eine oder mehrere Hülsen drehbar gelagert sind, an denen jeweils ein oder mehrere Aggregate befestigt sind. Hinsichtlich der Anordnung der Aggregate an der Kehrmaschine sowie deren Ausführung wird auf die DE 40 01 088 A1 verwiesen, deren Offenbarungsgehalt Gegenstand der vorliegenden Erfindung ist. Bei den Aggregaten kann es sich z.B. um einen Tellerbesen und/oder um den Einlass zur Aufnahme von Transportluft und/oder den Auslass zur Abgabe von Transportluft handeln.

In weiterer Ausgestaltung der Erfindung ist vorgesehen, dass es sich bei dem Kehraggregat um einen Tellerbesen handelt, der um zwei im wesentlichen horizontal und quer zueinander verlaufenden Achsen verschwenkbar angeordnet ist. Dabei kann die eine Achse im wesentlichen quer und die andere Achse im wesentlichen längs zur Fahrtrichtung der Kehrmaschine verlaufen, wie dies aus der DE 40 01 088 A1 hervorgeht. Denkbar ist somit, dass der Tellerbesen um die quer zur Fahrtrichtung verlaufende Achse nach unten verschwenkt wird, so dass er einen nierenförmigen Bereich der Straßenoberfläche überstreicht. Ferner ist möglich, den Tellerbesen um die in Fahrtrichtung weisende Achse z.B. auf den Rinnstein zu zu neigen.

In weiterer Ausgestaltung der Erfindung ist vorgesehen, dass der Tellerbesen in eine geneigte Stellung federnd vorgespannt ist, in der er um die erste Achse in Fahrtrichtung zur Straßenoberfläche und um die zweite Achse zu einem Rinnstein oder in Kurvenrichtung hin verschwenkt ist, wobei die Neigungswinkel durch Anschläge begrenzt sind. Der Tellerbesen kann beispielsweise an vorgespannten Gummitorsionsbuchsen gehaltert sein.

Weiterhin kann vorgesehen sein, dass eine Vorrichtung zum Verschwenken des Tellerbesens um die zweite Achse entgegen einer Vorspannung vorgesehen ist.

Der Tellerbesen kann im wesentlichen vertikal verstellbar und dabei federnd so vorgespannt sein, dass bei vertikaler Verstellung in Folge von Bodenunebenheiten auf der Straßenoberfläche die Neigungswinkel erhalten bleiben, wenn der Tellerbesen die Straßenoberfläche berührt. Daraus ergibt sich der Vorteil, dass sich die Neigung des Tellerbesens nicht ändert, wenn dieser Bodenunebenheiten folgt und dabei seine vertikale Position ändert. Auf diese Weise bleibt die Arbeitsstellung des Tellerbesens unabhängig vom Einfluß von Bodenunebenheiten erhalten.

Ebenfalls ist es denkbar, dass der Tellerbesen eine Aufhängung aufweist, die als federndes Element nur eine einzige Gummifeder (Silentbuchse) aufweist, in deren Innenbuchse die Tragachse des Tellerbesens gehalten wird, so dass der Tellerbesen federnd um zwei einander kreuzende Achsen verschwenkbar ist, von denen eine etwa in Fahrzeuglängsrichtung weist und die andere quer zu dem Fahrzeug verläuft. Dementsprechend ist in einer weiteren Ausgestaltung der Erfindung vorgesehen, dass die Kehrmaschine wenigstens einen Tellerbesen mit einer Aufhängung für den Tellerbesen aufweist, die einen an den Fahrzeugrahmen um eine vertikale Achse schwenkbaren, im wesentlichen horizontalen Schwenkarm aufweist, an dem ein Außenrohrstück mit vertikaler Achse befestigt ist, in dem undrehbar ein Innenrohrstück axial verschieblich geführt und durch einen Pneumatikzylinder aus- und einfahrbar ist, und die eine an dem Fahrzeugrahmen gehalterte Tragachse oder eine vorzugsweise an dem unteren Ende des Innenrohrstückes befestigte Tragplatte aufweist, an der der um zwei sich kreuzende Achsen schwenkbare Tellerbesen gehalten ist, der gegen Federkraft aus einer um die beiden Achsen geneigten Betriebsstellung herausdrückbar ist, wobei eine den Tellerbesen lagernde Lagerplatte an einem Ende einer Tragachse befestigt ist, deren anderes Ende durch eine Gummifeder an der Tragplatte oder einem Halteteil befestigt ist. Es wird auf die DE 199 01 873 A1 verwiesen.

An der Lagerplatte kann ferner einen Antriebsmotor für den Tellerbesen angeordnet sein.

Weiterhin kann vorgesehen sein, dass die Kehrmaschine eine Düsenanordnung aufweist, deren Einlaß eine benachbart zur Straßenoberfläche angeordnete und in Fahrtrichtung weisende Öffnung besitzt, die von einer an der Düsenanordnung gelenkig gehalterten Klappe verschließbar ist, wobei die vorzugsweise horizontal verlaufende Gelenkachse in Fahrtrichtung vor der Öffnung angeordnet ist und die Klappe eine um die Gelenkachse gekrümmte Wand besitzt, die im geschlossenen Zustand der Klappe die Öffnung verschließt und mit ihrem der Straßenoberfläche zugewandten Kantenbereich in Fahrtrichtung zur Straßenoberfläche hin geneigt ist oder zu dieser parallel verläuft und zum Öffnen der Klappe um die Gelenkachse herum von der Straßenoberfläche und der Öffnung weg nach oben verschwenkt wird. Eine derartige Klappe öffnet sich aufgrund von auf der Straßenoberfläche liegenden Gegenständen nur soweit wie dies zur Aufnahme des Gegenstandes erforderlich ist. Dies hat einerseits den Vorteil, dass keine Bedienung der Klappe erforderlich ist. Andererseits besteht ein Vorteil darin, dass die Luftgeschwindigkeit nur in dem durch die Klappenöffnung bedingten Maß verringert wird.

Besonders vorteilhaft ist es, wenn die gekrümmte Wand im oberen Bereich tangential ausläuft. Auf diese Weise wird beim Öffnen der Klappe erreicht, dass die Oberkante der Einlassöffnung außerhalb der Bahn der Klappe liegt, d.h. ein Reibungseingriff zwischen der gekrümmten Wand der Klappe und der Oberkante der Öffnung kann weitgehend vermieden werden.

Weiterhin kann vorgesehen sein, dass die gekrümmte Wand mit ihrem oberen Abschnitt an einem elastischen Dichtelement anliegt, das an der Düsenanordnung benachbart zur Oberkante der Öffnung angebracht ist.

Die Klappe kann im Wesentlichen als Segment eines Hohlzylinders ausgebildet sein, wobei die Gelenkachse im wesentlichen parallel zur Zylinderachse verläuft oder mit dieser zusammenfällt.

In weiterer Ausgestaltung der Erfindung ist vorgesehen, dass die Kehrmaschine einen Fahrmotor zu deren Fortbewegung sowie ein oder mehrere hydraulisch antreibbare Arbeitswerkzeuge aufweist, wobei die Gruppe der hydraulisch antreibbaren Arbeitswerkzeuge das Gebläse, den Tellerbesen und die Kehrwalze umfassen. Grundsätzlich sind auch weitere hydraulisch antreibbare Arbeitswerkzeuge denkbar. Es wird Bezug genommen auf die DE 298 06 388 U1, deren Gegenstand ebenfalls vom Offenbarungsgehalt dieser Patentanmeldung umfaßt ist.

Eine derartige Ausgestaltung der Erfindung weist den Vorteil auf, dass die Kehrmaschine verhältnismäßig kompakt aufgebaut werden kann und ein vergleichsweise geringes Leergewicht aufweist. Vorzugsweise ist vorgesehen, dass der Fahrmotor mindestens eine Hydraulikpumpe antreibt, mittels derer der Förderstrom des Hydraulikmediums zum Antrieb der Arbeitswerkzeuge erzeugbar ist.

Bei der Hydraulikpumpe kann es sich beispielsweise um eine Axialkolbenpumpe mit Schrägscheibensteuerung handeln. Vorzugsweise ist vorgesehen, dass der Fahrmotor eine Axialkolbenpumpe mit Schrägscheibensteuerung antreibt, über die der Hydraulikförderstrom zum Antrieb der hydraulisch antreibbaren Arbeitswerkzeuge zuführbar ist. Ein derartiger als Aufbaumotor dienender Axialkolbenmotor kann als Konstanthydraulikmotor betreibbar sein. Die Hydraulikpumpe ist vorzugsweise über einen getriebeunabhängigen Nebenantrieb des Fahrmotors antreibbar.

Vorteilhaft ist es, wenn über ein mindestens ein Proportionalventil der Hydraulikförderstrom an die hydraulisch antreibbaren Verbraucher nach Bedarf verteilt wird.

Zur Steuerung eines konstanten Hydraulikförderstroms kann bei unterschiedlichen Antriebsdrehzahlen des Fahrmotors und den daraus resultierenden unterschiedlichen Antriebsdrehzahlen an der Pumpenwelle eine Bedarfstromregelung vorgesehen sein. Diese Bedarfstromregelung orientiert sich an einem Druck, der hinter dem Pumpenausgang gemessen wird. Ist der eingestellt Druck erreicht, verändert die Verstellpumpe den Förderstrom nicht. Sinkt der Druck hinter dem Pumpenausgang durch Zuschaltung eines Verbrauchers, steigert die Pumpe den Förderstrom durch Veränderung des Anstellwinkels der Schrägschreibe solange, bis der eingestellte Druck wieder erreicht wird. Steigt der Druck durch Abschaltung von Verbrauchern, regelt die Pumpe den Förderstrom entsprechend zurück. Diese Regelung des Förderstroms durch die Verstellpumpe funktioniert gleichermaßen bei unterschiedlichen Antriebsdrehzahlen anhand der Pumpenwelle.

Das Proportionalventil kann eine stufenlose Regulierung des Förderstroms ermöglichen, wodurch eine feinfühlige Drehzahlverstellung der Verbraucher realisierbar ist.

In weiterer Ausgestaltung der Erfindung liefert zumindest das eine Proportionalventil das Bedarfsstromsteuersignal für die Axialkolbenpumpe.

In bevorzugter Ausgestaltung der Erfindung dient die Axialkolbenpumpe unmittelbar als Antrieb eines Hochleistungsgebläses, wobei diese lediglich über eine elastische Kupplung mit dem Gebläse unmittelbar verbunden ist.

Alternativ ist bei der vorliegenden Erfindung vorzugsweise vorgesehen, dass der Fahrmotor zwei Hydraulikpumpen antreibt, mittels derer zwei getrennte Förderströme zum Antrieb der Arbeitswerkzeuge erzeugbar sind. Durch zwei getrennte Hydraulikpumpen können die Leistunganforderungen der unterschiedlichen Arbeitswerkzeuge besser erfüllt werden.

So ist vorteilhafterweise vorgesehen, dass der Fahrmotor eine erste Hydraulikpumpe zum Antrieb des Gebläses sowie eine zweite Hydraulikpumpe zum Antrieb weiterer Arbeitswerkzeuge antreibt. Die erste Hydraulikpumpe liefert den größeren Förderstrom zum Antrieb des Gebläses bzw. der das Gebläse antreibenden Turbine, während die zweite Hydraulikpumpe kleiner ausgeführt seien kann und lediglich den geringeren Förderstrom zum Antrieb von z. B. Tellerbesen und Kehrwalze zur Verfügung stellt.

Weiterhin vorteilhafterweise ist ein Steuerrechner zur Steuerung oder Regelung der ersten Hydraulikpumpe vorgesehen. So kann der Förderstrom zum Antrieb des Gebläses exakt eingestellt werden. Vorteilhafterweise ist dabei die erste Hydraulikpumpe in einem geschlossenen Kreislauf mit dem Gebläseantrieb verbunden. Der Gebläseantrieb ist dabei vorteilhafterweise eine Turbine.

Weiterhin vorteilhafterweise versorgt ein Messgerät zur Bestimmung der Drehzahl des Fahrmotors und ein Messgerät zur Bestimmung der Drehzahl des Gebläseantriebs den Steuerrechner mit den entsprechenden Drehzahlsignalen. So kann die Drehzahl des Gebläseantriebs und damit die Leistung des Gebläses konstant gehalten werden. Dabei regelt der Steuerrechner bei einem Abfall der Drehzahl des Fahrmotors die erste Hydraulikpumpe, welche wie weiter oben beschrieben vorteilhafterweise eine Axialkolbenpumpe mit Schrägscheibensteuerung ist, so nach, dass der Förderstrom der ersten Hydraulikpumpe und damit die Drehzahl des Gebläseantriebs konstant bleibt.

Vorteilhafterweise ist ein Einstellelement zur Vorgabe einer gewünschten Drehzahl des Gebläseantriebs an den Steuerrechner vorgesehen. Dieses kann z.B. als ein im Fahrerhaus angebrachter Potentiometer ausgeführt sein. Der Steuerrechner regelt dann auf der Grundlage der gewünschten Drehzahl des Gebläseantriebs sowie auf Grundlage der Drehzahl des Fahrmotors und der tatsächlichen Drehzahl des Gebläseantriebs die erste Hydraulikpumpe.

Vorteilhafterweise wird die zweite Hydraulikpumpe über eine Load-Sensing-Schaltung (LS-Schaltung) geregelt. Diese Bedarfsstromregelung wurde bereits weiter oben beschrieben und beruht vorteilhafterweise auf einem offenen Kreislauf zwischen zweiter Hydraulikpumpe, einem Proportionalventilblock und den weiteren Verbrauchern.

Insbesondere kann bei getrennten Hydraulikpumpen und getrennten Regelungen für das Gebläse und die übrigen Werkzeuge ein besonders effizienter Antrieb erreicht werden.

Die Erfindung betrifft ferner ein Verfahren zum Betrieb einer Kehrmaschine nach einem der Ansprüche 1-33, wobei zumindest ein Teil der Gebläseabluft dem saugseitigen Leitungssystem zugeführt wird.

Vorteilhafte Ausgestaltungen des Verfahrens sind Gegenstand der Unteransprüche.

Weitere Einzelheiten und Vorteile der Erfindung werden anhand eines in der Zeichnung dargestellten Ausführungsbeispiels erläutert. Es zeigen:
- Figur 1:: unterschiedliche Teilansichten eines Kehrmaschinenaufbaus gemäß der vorliegenden Erfindung sowie Detailansichten des Umluftsystems,
- Figur 2:: perspektivische Ansichten der Kehrwalze der erfindungsgemäßen Kehrmaschine in unterschiedlichen Neigungen und
- Figur 3:: unterschiedliche Ansichten der Anordnung von Tellerbesen und Kehrwalze der erfindungsgemäßen Kehrmaschine,
- Figur 4:: ein Schaltbild der Hydrauliksteuerung eines Ausführungsbeispiels der erfindungsgemäßen Kehrmaschine.

Figur 1 a zeigt die Führung der Saugluft und Abluft eines erfindungsgemäßen Kehrfahrzeuges.

Das Kehrfahrzeug weist eine Düsenanordnung auf, die sich mittels Laufrädern gegenüber der Straßenoberfläche abstützt. Die Düsenanordnung umfasst den Saugschacht 12 sowie den Blasschacht 14, wobei mittels des Saugschachtes 12 Transportluft zusammen mit Kehricht angesaugt wird.

Der Blasschacht 14 dient zur Abgabe von Transportluft aus dem Kehrfahrzeug an die Umgebung.

Von dem Saugschacht 12 wird die Luft mittels des Gebläses 20 angesaugt. Die beladene Transportluft nimmt den durch die Pfeile 22 dargestellten Strömungsverlauf. Die angesaugte Luft strömt zunächst in den Kehrrichtbehälter 30, in dem gröbere Schmutzbestandteile abgeschieden werden. Die Luft strömt sodann aus dem Kehrrichtbehälter zu der Einlaßseite 21 des Gebläses 20 und wird von dessen Auslassseite in den Blasschacht 14 gefördert, wie dies durch punktiert ausgeführte Pfeile dargestellt ist.

Der Kehricht wird dem Einlaß des Saugschachtes 12 mittels des Tellerbesens 40 sowie der Kehrwalze 50 zugeführt, die insbesondere aus Figur 1 c ersichtlich sind.

Figur 1b zeigt den oberen Abschnitt des Blasschachtes 14 sowie den Leitungsabschnitt 15, mittels dessen die Druckseite des Gebläses 20 mit der Saugseite des Gebläses in Verbindung steht. In diesem Leitungsabschnitt 15 befindet sich die Regulierklappe 16, die sich gemäß Figur 1 b, linke Darstellung in der geschlossenen Position befindet. In dieser strömt die gesamte Gebläseabluft zu dem Blasschacht 14 und sodann in die Umgebungsatmosphäre. Wird die Klappe 16 geöffnet, wie dies in Figur 1 b, rechte Darstellung dargestellt ist, wird der Abluftstrom geteilt. Er wird einerseits in den Blasschacht 14 und sodann in die Umgebung und andererseits in den Leitungsabschnitt 15 geführt. Der durch den Leitungsabschnitt 15 geführte Teil der Luft wird mit der über den Saugschacht 12 zugeführten Saugluft gemischt und dann erneut dem Behälter 30 zugeführt. Auf diese Weise wird die Gebläseabluft teilweise im Kreislauf geführt, wodurch die Reinigungsleistung des Kehrfahrzeuges insbesondere auch im Hinblick auf Feinstaub verbessert wird.

Die Figuren 1 c und 1 d zeigen die Anordnung gemäß Figur 1 a in unterschiedlichen perspektivischen Darstellungen.

Figur 2 zeigt unterschiedliche Ansichten der Kehrwalze 50 der erfindungsgemäßen Kehrmaschine. Die Kehrwalze 50 ist mittels zweier Halterungen 52 derart schwenkbar gelagert, dass sie in ihrer Neigung verstellt werden kann, wie dies aus Figur 2 hervorgeht, die die Kehrwalze 50 in einer nach links geneigten, in einer horizontalen und einer nach rechts geneigten Orientierung zeigt. Jede der Halterungen 52 weist eine Bohrung auf, die auf dem Spurstangenkopf 54 angeordnet ist, so dass die Halterung 52 um die Längsachse des Spurstangenkopfes 54 pendelnd bewegt werden kann.

Figur 3 zeigt den Tellerbesen 40 sowie die Kehrwalze 50 des erfindungsgemäßen Kehrfahrzeugs in unterschiedlichen Positionen. Figur 3 a zeigt den Tellerbesen 40 in seiner Parkposition, in der dieser in angehobener Stellung unterhalb des Kehrfahrzeuges angeordnet ist. Die Kehrwalze 50 ist in ihrer Linksposition dargestellt. Aus Figur 3 a ist die Spurstange 53 ersichtlich, in deren Kopfbereichen 54 gemäß Figur 2 die Kehrwalze 50 pendelnd gelagert ist, wie dies zu Figur 2 erläutert wurde. Die Spurstange 53 ist um die vertikal verlaufende Achse 55 schwenkbar, so dass die Kehrwalze 50 nicht nur eine Pendelbewegung gemäß Figur 2 sondern auch eine Schwenkbewegung durchführen kann, um die Kehrwalze von der Linksposition in die in Figur 3 d dargestellte Rechtsposition bewegen zu können. Um diese Bewegung durchführen zu können, ist eine Führung 56 vorgesehen, die ortsfest angeordnet ist und auf der die Spurstange 53 bzw. ein an dieser angeordnetes Führungselement läuft. Die Bewegung der Kehrwalze 50 bzw. der Spurstange 53 kann beispielsweise mittels eines Pneumatikzylinders erfolgen.

Figur 3 b zeigt den Tellerbesen 40 in einer in eine erste Stufe verschwenkte Position. Die Position der Kehrwalze 50 entspricht der zu Figur 3 a erläuterten.

Figur 3 c zeigt den Tellerbesen 40 in seiner zweiten ausgeschwenkten Stufe. Die Kehrwalze 50 befindet sich nach wie vor in der in Figur 3 a dargestellten Position. Figur 3 d zeigt schließlich den Tellerbesen in seiner Parkposition gemäß Figur 3 a, die Kehrwalze jedoch in ihrer Rechtsposition, in der die Spurstange 53 im rechten Anschlagbereich aufgenommen ist.

Die von links nach rechts bzw. umgekehrt verschwenkbare Kehrwalze 50 weist den Vorteil auf, dass diese sowohl bei einseitig kehrenden und saugenden Maschinen als auch bei beidseitig kehrenden und saugenden Maschinen eingesetzt werden kann. Die pendelnde Anordnung der Kehrwalze bringt den Vorteil mit sich, dass deren Beweglichkeit erheblich verbessert wird, so dass auch Straßenunebenheiten ausgeglichen werden können, da sich die Kehrwalze 50 stets der Straßenoberfläche anpaßt.

Figur 4 zeigt ein Schaltbild der Hydrauliksteuerung eines Ausführungsbeispiels der erfindungsgemäßen Kehrmaschine. Dabei sind eine erste Hydraulikpumpe 90 zum Antrieb des Turbinenmotors 101 des Gebläses und eine zweite Hydraulikpumpe 91 zum Antrieb der übrigen Arbeitswerkzeuge vorgesehen. Beide Hydraulikpumpen werden über den Fahrmotor der Kehrmaschine, den Dieselmotor 80 angetrieben. Hierzu sind sie über eine Gelenkwelle 81 und eine Kupplung 82 mit diesem verbunden.

Die Gebläsepumpe 90 bildet dabei einen geschlossenen Hydraulikkreis mit dem Turbinenmotor 101 des Gebläses und wird über einen Steuerrechner 95 mittels eines Elektromagneten 83 geregelt. Der Steuerrechner 95 erhält Drehzahlsignale des Dieselmotors 80 sowie des Turbinenmotors 101 und hält die über einen im Fahrerhaus angebrachten Potentiometer eingestellte gewünschte Drehzahl des Turbinenmotors 101 durch eine entsprechende Ansteuerung der Turbinenpumpe 91 konstant. Die Turbinenpumpe 91 ist dafür als Verstellpumpe ausgeführt.

Die zweite Hydraulikpumpe 91 ist über einen offenen Hydraulikkreislauf mit den übrigen hydraulisch angetriebenen Verbraucher wie z.B. der Tellerbesen und die Walze verbunden. Hierzu ist ein Hydraulikblock 102 vorgesehen, mit dem die zweite Hydraulikpumpe über eine Druckleitung 96 verbunden, an den wiederum die übrigen Verbraucher angeschlossen sind. Der Hydraulikblock 102 weist dabei Proportionalventile auf und steuert die verstellbare zweite Hydraulikpumpe 91 über eine Leitung 97 an. So wird die Arbeitshydraulik über eine übliche LS-Regelung angetrieben.

Darüber hinaus ist ein Hydrauliköltank 93 mit einem Ölfilter 94 vorgesehen, der mit den Hydraulikpumpen über Saugleitungen und Leckölleitungen verbunden ist. Ebenfalls ist der Hydraulikblock 102 über eine Rücklaufleitung mit dem Hydrauliköltank verbunden. Desweiteren ist ein Ölkühler 92 vorgesehen.

## Patentansprüche

1. Kehrmaschine mit einem Gebläse (20), mit einem mit dem Gebläse (20) in Strömungsrichtung der Transportluft stromaufwärts des Gebläses (20) in Verbindung stehenden saugseitigen Leitungssystem (12) und einem mit dem Gebläse (20) in Strömungsrichtung der Transportluft stromabwärts des Gebläse (20) in Verbindung stehenden druckseitigen Leitungssystem (14), wobei das Gebläse (20) saugseitig mit einem Einlaß in Strömungsverbindung steht, durch den Transportluft im Betrieb des Gebläses aus der Umgebung ansaugbar ist und wobei das Gebläse (20) druckseitig mit einem Auslass in Strömungsverbindung steht, durch den Transportluft im Betrieb des Gebläse (20) an die Umgebung abgebbar ist, wobei das druckseitige Leitungssystem (14) mit dem saugseitigen Leitungssystem (12) verbindbar ist oder in Verbindung steht, so dass zumindest ein Teil der in dem druckseitigen Leitungssystem befindlichen Transportluft dem saugseitigen Leitungssystem zuführbar ist,
**dadurch gekennzeichnet,**
**dass** ein das saugseitige und das druckseitige Leitungssystem (14) verbindender Leitungsabschnitt (15) vorgesehen ist, in dem eine verstellbare Klappe (16) derart angeordnet ist, dass die Menge der von dem druckseitigen in das saugseitige Leitungssystem (12) strömenden Transportluft variierbar ist.

2. Kehrmaschine nach Anspruch 1, **dadurch gekennzeichnet, dass** die Klappe (16) derart ausgeführt ist, dass der die Leitungssysteme verbindende Leitungsabschnitt (15) vollständig absperrbar ist.

3. Kehrmaschine nach Anspruch 1 oder 2, **dadurch gekennzeichnet, dass** die Klappe (16) derart ausgeführt ist, dass bis zu 100 %, vorzugsweise bis zu 70% oder bis zu 30 % der Gebläseabluft dem saugseitigen Leitungssystem zuführbar ist.

4. Kehrmaschine nach einem der vorhergehenden Ansprüche, **dadurch gekennzeichnet, dass** die Kehrmaschine einen Kehrichtbehälter (30) aufweist und dass das druckseitige Leitungssystem (14) mit dem saugseitigen Leitungssystem (12) stromaufwärts des Kehrichtsammelbehälters verbindbar ist oder in Verbindung steht.

5. Kehrmaschine nach einem der vorhergehenden Ansprüche, **dadurch gekennzeichnet, dass** die Kehrmaschine einen oder mehrere Filter aufweist, und dass das druckseitige Leitungssystem (14) mit dem saugseitigen Leitungssystem (12) stromaufwärts des oder der Filter oder im Falle mehrerer Filter zwischen zwei Filtern verbindbar ist oder in Verbindung steht.

6. Kehrmaschine nach einem der vorhergehenden Ansprüche, **dadurch gekennzeichnet, dass** die Kehrmaschine eine Kehrwalze (50) aufweist, die derart angeordnet ist, dass sie in eine gegenüber der Horizontalen geneigte Position verschwenkbar ist.

7. Kehrmaschine nach Anspruch 6, **dadurch gekennzeichnet, dass** die Kehrwalze (50) pendelnd an einem ortfesten oder schwenkbaren Bauteil der der Kehrmaschine angeordnet ist.

8. Kehrmaschine nach Anspruch 7, **dadurch gekennzeichnet, dass** die Kehrwalze (50) pendelnd an einer schwenkbar angeordneten Spurstange, insbesondere an deren Spurstangenköpfen (54) angeordnet ist.

9. Kehrmaschine nach einem der vorhergehenden Ansprüche, **dadurch gekennzeichnet, dass** die Kehrmaschine eine Kehrwalze (50) aufweist, die derart angeordnet ist, dass sie relativ zur Längsachse der Kehrmaschine nach rechts oder links verschwenkbar ist.

10. Kehrmaschine nach Anspruch 9, **dadurch gekennzeichnet, dass** die Kehrwalze (50) mit einer Spurstange in Verbindung steht, die um eine vertikal oder im wesentlichen vertikal stehende Achse verschwenkbar ist.

11. Kehrmaschine nach einem der vorhergehenden Ansprüche, **dadurch gekennzeichnet, dass** die Kehrmaschine ein oder mehrere Aggregate aufweist, die gemeinsam an einem an dem Kehrfahrzeug angeordneten Halteteil gehaltert sind, das aus einem im wesentlichen vertikal angeordneten Lagerzapfen besteht, auf dem eine oder mehrere Hülsen drehbar gelagert sind, an denen jeweils ein oder mehrere Aggregate befestigt sind.

12. Kehrmaschine nach Anspruch 11, **dadurch gekennzeichnet, dass** es sich bei den Aggregaten um einen Tellerbesen (40) und/oder um den Einlaß zur Aufnahme von Transportluft und/oder den Auslass zur Abgabe von Transportluft handelt.

13. Kehrmaschine nach Anspruch 11 oder 12, **dadurch gekennzeichnet, dass** es sich bei dem Kehraggregat um einen Tellerbesen (40) handelt, der um zwei im wesentlichen horizontal und quer zueinander verlaufenden Achsen verschwenkbar angeordnet ist.

14. Kehrmaschine nach Anspruch 13, **dadurch gekennzeichnet, dass** die erste Achse im wesentlichen quer und die zweite Achse im wesentlichen längs zur Fahrtrichtung der Kehrmaschine verläuft.

15. Kehrfahrzeug nach Anspruch 13 oder 14, **dadurch gekennzeichnet, dass** der Tellerbesen (40) in eine geneigte Stellung federnd vorgespannt ist, in der er um die erste Achse in Fahrtrichtung zur Straßenoberfläche und um die zweite Achse zu einem Rinnstein oder in Kurvenrichtung hin verschwenkt ist, wobei die Neigungswinkel durch Anschläge begrenzt sind.

16. Kehrfahrzeug nach Anspruch 15, **dadurch gekennzeichnet, dass** der Tellerbesen (40) an vorgespannten Gummitorsionsbuchsen gehaltert ist.

17. Kehrfahrzeug nach Anspruch 15 oder 16, **gekennzeichnet durch** eine Vorrichtung zum Verschwenken des Tellerbesens (40) um die zweite Achse entgegen der Vorspannung.

18. Kehrfahrzeug nach einem der Ansprüche 15 bis 17, **dadurch gekennzeichnet, dass** der Tellerbesen (40) im wesentlichen vertikal verstellbar und dabei federnd so vorgespannt ist, dass bei vertikaler Verstellung infolge von Bodenunebenheiten auf der Straßenoberfläche die Neigungswinkel erhalten beleiben, wenn der Tellerbesen (40) die Straßenoberfläche berührt.

19. Kehrmaschine nach einem der vorhergehenden Ansprüche, **dadurch gekennzeichnet, dass** die Kehrmaschine wenigstens einen Tellerbesen (40) mit einer Aufhängung für den Tellerbesen (40) aufweist, die einen an den Fahrzeugrahmen um eine vertikale Achse verschwenkbaren, im wesentlichen horizontalen Schwenkarm, aufweist, an dem ein Außenrohrstück mit vertikaler Achse befestigt ist, in dem undrehbar ein Innenrohrstück axial verschieblich geführt und durch einen Pneumatikzylinder aus- und einfahrbar ist, und die eine an dem Fahrzeugrahmen gehalterte Tragachse oder eine vorzugsweise an dem unteren Ende des Innenrohrstückes befestigte Tragplatte aufweist, an der der um zwei sich kreuzende Achsen schwenkbare Tellerbesen gehalten ist, der gegen Federkraft aus einer um die beiden Achsen geneigten Betriebsstellung herausdrückbar ist, wobei eine den Tellerbesen lagernde Lagerplatte an einem Ende einer Tragachse befestigt ist, deren anderes Ende durch eine Gummifeder an der Tragplatte oder einem Halteteil befestigt ist.

20. Kehrmaschine nach Anspruch 19, **dadurch gekennzeichnet, dass** an der Lagerplatte ferner ein Antriebsmotor für den Tellerbesen (40) angeordnet ist.

21. Kehrmaschine nach einem der vorhergehenden Ansprüche, **dadurch gekennzeichnet, dass** die Kehrmaschine eine Düsenanordnung aufweist, deren Einlaß eine benachbart zur Straßenoberfläche angeordnete und in Fahrtrichtung weisende Öffnung besitzt, die von einer an der Düsenanordnung gelenkig gehalterten zweiten Klappe verschließbar ist, wobei die vorzugsweise horizontal verlaufende Gelenkachse in Fahrtrichtung vor der Öffnung angeordnet ist und die zweite Klappe eine um die Gelenkachse gekrümmte Wand besitzt, die im geschlossenen Zustand der zweiten Klappe die Öffnung verschließt und mit ihrem der Straßenoberfläche zugewandten Kantenbereich in Fahrtrichtung zur Straßenoberfläche hin geneigt ist oder zu dieser parallel verläuft und zum Öffnen der zweiten Klappe um die Gelenkachse herum von der Straßenoberfläche und der Öffrung weg nach oben verschwenkt wird.

22. Kehrmaschine nach Anspruch 21, **dadurch gekennzeichnet, dass** die gekrümmte Wand im oberen Bereich tangential ausläuft.

23. Kehrmaschine nach Anspruch 21 oder 22, **dadurch gekennzeichnet, dass** die gekrümmte Wand mit ihrem oberen Abschnitt an einem elastischen Dichtelement anliegt, das an der Düsenanordnung benachbart zur Oberkante der Öffnung angebracht ist.

24. Kehrmaschine nach einem der Ansprüche 21 bis 23, **dadurch gekennzeichnet, dass** die zweite Klappe im wesentlichen als Segment eines Hohlzylinders ausgebildet ist, wobei die Gelenkachse im wesentlichen parallel zur Zylinderachse verläuft oder mit dieser zusammenfällt.

25. Kehrmaschine nach einem der vorhergehenden Ansprüche, **dadurch gekennzeichnet, dass** die Kehrmaschine einen Fahrmotor zur Fortbewegung der Kehrmaschine sowie ein oder mehrere hydraulisch antreibbare Arbeitswerkzeuge aufweist, wobei die Gruppe der hydraulisch antreibbaren Arbeitswerkzeuge das Gebläse (20), den Tellerbesen (40), und die Kehrwalze (50) umfaßt.

26. Kehrmaschine nach Anspruch 25, **dadurch gekennzeichnet, dass** der Fahrmotor mindestens eine Hydraulikpumpe (90) antreibt, mittels derer der Förderstrom des Hydraulikmediums zum Antrieb der Arbeitswerkzeuge erzeugbar ist.

27. Kehrmaschine nach Anspruch 26, **dadurch gekennzeichnet, dass** es sich bei der mindestens einen Hydraulikpumpe (90) um eine Axialkolbenpumpe mit Schrägscheibensteuerung handelt.

28. Kehrmaschine nach Anspruch 25, **dadurch gekennzeichnet, dass** der Fahrmotor zwei Hydraulikpumper (90,91) antreibt, mittels derer zwei getrennte Förderströme zum Antrieb der Arbeitswerkzeuge erzeugbar sind.

29. Kehrmaschine nach Anspruch 28, **dadurch gekennzeichnet, dass** der Fahrmotor eine erste Hydraulikpumpe (40) zum Antrieb des Gebläses (20) sowie eine zweite Hydraulikpumpe (91) zum Antrieb weiterer Arbeitswerkzeuge antreibt.

30. Kehrmaschine nach Anspruch 29, **dadurch gekennzeichnet, dass** ein Steuerrechner (95) zur Steuerung oder Regelung der ersten Hydraulikpumpe (90) vorgesehen ist.

31. Kehrmaschine nach Anspruch 30, **dadurch gekennzeichnet, dass** ein Messgerät zur Bestimmung der Drehzahl des Fahrmotors und ein Messgerät zur Bestimmung der Drehzahl des Gebläseantriebs den Steuerrechne (95) mit den entsprechenden Drehzahlsignalen versorgen.

32. Kehrmaschine nach Anspruch 30, **dadurch gekennzeichnet, dass** ein Einstellelement zur Vorgabe einer gewünschten Drehzahl des Gebläseantriebs an den Steuerrechner vorgesehen ist.

33. Kehrmaschine nach Anspruch 29, **dadurch gekennzeichnet, dass** eine Load-Sensing-Schaltung (LS-Schaltung) zur Regelung der zweiten Hydraulikpumpe (90) vorgesehen ist.

34. Verfahren zum Betrieb einer Kehrmaschine nach einem der vorangegangenen Ansprüche, **dadurch gekennzeichnet, dass** zumindest ein Teil der Gebläse-abluft dem saugseitigen Leitungssystem (12) zugeführt wird.

35. Verfahren nach Anspruch 34, **dadurch gekennzeichnet, dass** die Menge der im Kreislauf geführten Transportluft verändert werden kann.

36. Verfahren nach Anspruch 34 oder 35, **dadurch gekennzeichnet, dass** bis 100%, vorzugsweise bis 70 % oder bis 30 % der angesaugten-Luft im Kreislauf geführt wird.

37. Verfahren nach einem der Ansprüche 34 bis 36, **dadurch gekennzeichnet, dass** die im Kreislauf geführte Gebläseabluft stromaufwärts des Kehrichtbehälters (30) dem saugseitigen Leitungssystem (12) zugeführt wird.

## Claims

1. A road sweeper having a fan (20), comprising a line system (12) at the suction side which is in communication with the fan (20) downstream of the fan (20) in the flow direction of the transport air and comprising a line system (14) at the pressure side which is in communication with the fan (20) downstream of the fan (20) in the flow direction of the transport air, wherein the fan (20) is in flow communication at the suction side with an inlet through which transport air can be sucked in from the environment in the operation of the fan, and wherein the fan (20) is in flow communication at the pressure side with an outlet through which transport air can be output to the environment in the operation of the fan (20), with the line system (14) at the pressure side being able to communicate or being in communication with the line system (12) at the suction side so that at least some of the transport air located in the line system at the pressure side can be supplied to the line system at the suction side,
**characterised in that**
a line section (15) connecting the line system (14) at the suction side and at the pressure side is provided in which an adjustable flap (16) is arranged such that the volume of the transport air flowing from the line system at the pressure side into the line system (12) at the suction side can be varied.

2. A road sweeper in accordance with claim 1, **characterised in that** the flap (16) is designed such that the line section (15) connecting the line systems can be completely shut off.

3. A road sweeper in accordance with claim 1 or claim 2, **characterised in that** the flap (16) is designed such that up to 100%, preferably up to 70%, or up to 30% of the exhaust fan air can be supplied to the line system at the suction side.

4. A road sweeper in accordance with one of the preceding claims, **characterised in that** the road sweeper has a refuse container (30); and **in that** the line system (14) at the pressure side can communicate or is in communication with the line system (12) at the suction side upstream of the refuse collection container.

5. A road sweeper in accordance with one of the preceding claims, **characterised in that** the road sweeper has one or more filters; and **in that** the line system (14) at the pressure side can communicate or is in communication with the line system (12) at the suction side upstream of the filter or filters or, in the case of a plurality of filters, between two filters.

6. A road sweeper in accordance with one of the preceding claims, **characterised in that** the road sweeper has a sweeping roller (50) which is arranged such that it can be pivoted into a position inclined with respect to the horizontal.

7. A road sweeper in accordance with claim 6, **characterised in that** the sweeping roller (50) is arranged in an oscillating manner at a fixed-position or pivotal component of the road sweeper.

8. A road sweeper in accordance with claim 7, **characterised in that** the sweeping roller (50) is arranged oscillating at a pivotably arranged steering track rod, in particular at its steering track rod heads (54).

9. A road sweeper in accordance with one of the preceding claims, **characterised in that** the road sweeper has a sweeping roller (50) which is arranged such that it is pivotable to the right or to the left relative to the longitudinal axis of the road sweeper.

10. A road sweeper in accordance with claim 9, **characterised in that** the sweeping roller (50) is in communication with a steering track rod which is pivotable about a vertical or substantially vertical axis.

11. A road sweeper in accordance with one of the preceding claims, **characterised in that** the road sweeper has one or more units which are held together at a holding part which is arranged at the road sweeping vehicle and which comprises a bearing journal which is arranged substantially vertical and on which one or more sleeves are rotatably supported to which a respective one or more units are fastened.

12. A road sweeper in accordance with claim 11, **characterised in that** the units are disc brooms (40) and/or the inlet for receiving transport air and/or the outlet for outputting transport air.

13. A road sweeper in accordance with claim 11 or claim 12, **characterised in that** the sweeper unit is a disc broom (40) which is pivotably arranged about two axes extending substantially horizontally and transversely to one another.

14. A road sweeper in accordance with claim 13, **characterised in that** the first axis extends substantially transversely and the second axis extends substantially longitudinally to the direction of travel of the road sweeper.

15. A road sweeper in accordance with claim 13 or claim 14, **characterised in that** the disc broom (40) is resiliently preloaded in an inclined position in which it is pivoted about the first axis in the direction of travel toward the road surface and about the second axis toward a kerb or in the direction of a corner, with the angle of inclination being bounded by abutments.

16. A road sweeper in accordance with claim 15, **characterised in that** the disc broom (40) is held at preloaded rubber torsion bushings.

17. A road sweeper in accordance with claim 15 or claim 16, **characterised by** an apparatus for pivoting the disc broom (40) about the second axis against the preload.

18. A road sweeper in accordance with one of the claims 15 to 17, **characterised in that** the disc broom (40) is substantially vertically adjustable and is in this respect resiliently preloaded such that with a vertical adjustment as a consequence of ground unevenness on the road surface, the angle of inclination is maintained when the disc broom (40) contacts the road surface.

19. A road sweeper in accordance with one of the preceding claims, **characterised in that** the road sweeper has at least one disc broom (40) having a suspension for the disc broom (40) which has a substantially horizontal pivot arm which is pivotable to the vehicle frame about a vertical axis and to which an outer pipe piece having a vertical axis is fastened in which an inner pipe piece is guided non-rotatably and axially displaceably and is movable in and out through a pneumatic cylinder and which has a support axle held at the vehicle frame or a support plate which is preferably fastened to the lower end of the inner pipe piece and at which the disc broom is held which is pivotable about two intersecting axes and which can be pressed against spring force out of an operating position inclined about the two axes, with a support plate supporting the disc broom being fastened to an end of a support axle whose other end is fastened by a rubber spring to the support plate or to a holding part.

20. A road sweeper in accordance with claim 19, **characterised in that** a drive motor for the disc broom (40) is furthermore arranged at the support plate.

21. A road sweeper in accordance with one of the preceding claims, **characterised in that** the road sweeper has a nozzle arrangement whose inlet has an opening which is arranged adjacent to the road surface and faces in the direction of travel and which can be closed by a second flap pivotally held at the nozzle arrangement, with the preferably horizontally extending pivot axle being arranged in front of the opening in the direction of travel and the second flap having a wall which is curved about the pivot axle, which closes the opening in the closed state of the second flap and whose edge region facing the road surface is inclined toward the road surface in the direction of travel or extends in parallel thereto and is pivoted upwards about the pivot axle away from the road surface and from the opening to open the flap.

22. A road sweeper in accordance with claim 21, **characterised in that** the curved wall runs out tangentially in the upper region.

23. A road sweeper in accordance with claim 21 or claim 22, **characterised in that** the upper section of the curved wall contacts an elastic sealing element which is attached to the nozzle arrangement adjacent to the upper edge of the opening.

24. A road sweeper in accordance with one of the claims 21 to 23, **characterised in that** the second flap is substantially formed as a segment of a hollow cylinder, with the pivot axle extending substantially in parallel with the cylinder axis or coinciding therewith.

25. A road sweeper in accordance with one of the preceding claims, **characterised in that** the road sweeper has a travel motor for moving the road sweeper and also has one or more hydraulically drivable work tools, with the group of the hydraulically drivable work tools comprising the fan (20), the disc broom (40) and the sweeping roller (50).

26. A road sweeper in accordance with claim 25, **characterised in that** the travel motor drives at least one hydraulic pump (90) by means of which the flow rate of the hydraulic medium for driving the work tools can be generated.

27. A road sweeper in accordance with claim 26, **characterised in that** the at least one hydraulic pump (90) is an axial piston pump having an inline control.

28. A road sweeper in accordance with claim 25, **characterised in that** the travel motor drives two hydraulic pumps (90, 91) by means of which two separate flow rates for driving the work tools can be generated.

29. A road sweeper in accordance with claim 28, **characterised in that** the travel motor drives a first hydraulic pump (90) for driving the fan (20) as well as a second hydraulic pump (91) for driving further work tools.

30. A road sweeper in accordance with claim 29, **characterised in that** a control processor (95) is provided for controlling or regulating the first hydraulic pump (90).

31. A road sweeper in accordance with claim 30, **characterised in that** a measurement device for determining the speed of the travel motor and a measurement device for determining the speed of the fan drive supply the control processor (95) with the corresponding speed signals.

32. A road sweeper in accordance with claim 30, **characterised in that** a setting element is provided for predefining a desired speed of the fan drive for the control processor.

33. A road sweeper in accordance with claim 29, **characterised in that** a load sensing circuit (LS circuit) is provided for regulating the second hydraulic pump (90).

34. A method of operating a road sweeper in accordance with one of the preceding claims, **characterised in that** at least some of the exhaust fan air is supplied to the line system (12) at the suction side.

35. A method in accordance with claim 34, **characterised in that** the volume of the transport air conducted in the circuit can be varied.

36. A method in accordance with claim 34 or claim 35, **characterised in that** up to 100%, preferably up to 70%, or up to 30% of the sucked in air is conducted in the circuit.

37. A method in accordance with one of the claims 34 to 36, **characterised in that** the exhaust fan air conducted in the circuit is supplied upstream of the refuse container (30) to the line system (12) at the suction side.

## Revendications

1. Balayeuse avec un ventilateur (20) avec un système de conduite côté aspiration (12) se trouvant en relation avec le ventilateur (20) dans le sens d'écoulement de l'air de transport en amont du ventilateur (20) et un système de conduite côté pression (14) se trouvant en relation avec le ventilateur (20) dans le sens d'écoulement de l'air de transport en aval du ventilateur (20), le ventilateur (20) se trouvant en relation d'écoulement côté aspiration avec une entrée, par laquelle de l'air de transport est aspirable à partir de l'environnement pendant le fonctionnement du ventilateur et le ventilateur (20) se trouvant en relation d'écoulement côté pression avec une sortie, par laquelle de l'air de transport est évacuable dans l'environnement pendant le fonctionnement du ventilateur (20), le système de conduite côté pression (14) étant reliable ou se trouvant en relation avec le système de conduite côté aspiration, de sorte qu'au moins une partie de l'air se trouvant dans le système de conduite côté pression (12) est introductible dans le système de conduite côté aspiration,
**caractérisée en ce que**
une section de conduite (15) reliant le système de conduite côté aspiration et celui côté pression (14) est prévue, dans laquelle un volet réglable (16) est prévu, de sorte que la quantité de l'air de transport circulant du système de conduite côté pression dans celui côté aspiration (12) est variable.

2. Balayeuse selon la revendication 1, **caractérisée en ce que** le volet (16) est réalisé de sorte que la section de conduite (15) reliant les systèmes de conduite est complètement verrouillable.

3. Balayeuse selon les revendications 1 ou 2, **caractérisée en ce que** le volet (16) est réalisé de sorte que jusqu'à 100 %, de préférence jusqu'à 70 % ou jusqu'à 30 % de l'air vicié du ventilateur est admissible dans le système de conduite côté aspiration.

4. Balayeuse selon une quelconque des revendications précédentes, **caractérisée en ce que** la balayeuse présente une poubelle (30) et **en ce que** le système de conduite côté pression (14) est reliable ou se trouve en relation avec le système de conduite côté aspiration (12) en amont du bac de la poubelle.

5. Balayeuse selon une quelconque des revendications précédentes, **caractérisée en ce que** la balayeuse présente un ou plusieurs filtres et **en ce que** le système de conduite côté pression (14) est reliable ou se trouve en relation avec le système de conduite côté aspiration (12) en amont du ou des filtres, ou en cas de plusieurs filtres entre deux filtres.

6. Balayeuse selon une quelconque des revendications précédentes, **caractérisée en ce que** la balayeuse présente un rouleau de balayage (50) qui est disposé de sorte qu'il est oscillant dans une position inclinée par rapport à celle horizontale.

7. Balayeuse selon la revendication 6, **caractérisée en ce que** le rouleau de balayage (50) est disposé de manière mobile pendulaire sur un composant stationnaire ou oscillant de la balayeuse.

8. Balayeuse selon la revendication 7, **caractérisée en ce que** le rouleau de balayage (50) est disposé de manière mobile pendulaire sur une barre d'accouplement disposée de manière oscillante, notamment sur la tête de barre d'accouplement (54) de celui-ci.

9. Balayeuse selon une quelconque des revendications précédentes, **caractérisée en ce que** la balayeuse présente un rouleau de balayage (50) qui est disposé de sorte qu'il est oscillant vers la droite ou vers la gauche par rapport à l'axe longitudinal de la balayeuse.

10. Balayeuse selon la revendication 9, **caractérisée en ce que** le rouleau de balayage (50) se trouve en relation avec une barre d'accouplement qui est oscillante autour d'un axe se trouvant à la verticale ou principalement à la verticale.

11. Balayeuse selon une quelconque des revendications précédentes, **caractérisée en ce que** la balayeuse présente un ou plusieurs groupes qui sont fixés collectivement sur une pièce de support disposée sur le véhicule balayeur, qui se compose d'un tourillon disposé principalement à la verticale, sur lequel une ou plusieurs douilles sont montées sur paliers tournants, sur lesquelles respectivement un ou plusieurs groupes sont fixés.

12. Balayeuse selon la revendication 11, **caractérisée en ce que** pour les groupes, il s'agit d'un balai circulaire (40) et/ou de l'entrée pour l'admission de l'air de transport et/ou de la sortie pour l'évacuation de l'air de transport.

13. Balayeuse selon les revendications 11 ou 12, **caractérisée en ce que** pour le groupe de balayage, il s'agit d'un balai circulaire (40) qui est disposé de manière oscillante autour de deux axes principalement horizontaux et s'étendant transversalement l'un par rapport à l'autre.

14. Balayeuse selon la revendication 13, **caractérisée en ce que** le premier axe s'étend principalement transversalement et **en ce que** le second axe s'étend principalement longitudinalement par rapport au sens de course de la balayeuse.

15. Balayeuse selon les revendications 13 ou 14, **caractérisée en ce que** le balai circulaire (40) est prétendu dans une position élastique inclinée, dans laquelle il est pivoté autour du premier axe dans le sens de course par rapport à la surface de la route et autour du second axe vers un caniveau ou dans la direction du virage, l'angle d'inclinaison étant limité par des butées.

16. Balayeuse selon la revendication 15, **caractérisée en ce que** le balai circulaire (40) est maintenu sur des coussinets prétendus en caoutchouc soumis aux torsions.

17. Balayeuse selon les revendications 15 ou 16, **caractérisée par** un dispositif destiné au pivotement du balai circulaire (40) autour du second axe en sens inverse de la prétension.

18. Balayeuse selon une quelconque des revendications 15 à 17, **caractérisée en ce que** le balai circulaire (40) est ajustable verticalement pour l'essentiel et alors prétendu élastiquement de sorte qu'en cas d'ajustement vertical suite à des déformations du sol sur la surface de la route, les angles d'inclinaison restent préservés lorsque le balai circulaire (40) touche la surface de la route.

19. Balayeuse selon une quelconque des revendications précédentes, **caractérisée en ce que** la balayeuse présente au moins un balai circulaire (40) avec une suspension pour le balai circulaire (40), qui présente un bras pivotant horizontal pour l'essentiel, pivotable sur le cadre du véhicule autour d'un axe vertical, sur lequel une pièce de tuyau extérieure à axe vertical est fixée, dans lequel une pièce de tuyau intérieure est introduite de manière mobile axialement et non rotative et est déployable et repliable par un vérin pneumatique, et qui présente un axe de support maintenu sur le cadre du véhicule ou une plaque d'appui fixée de préférence sur l'extrémité inférieure de la pièce de tuyau intérieure, sur laquelle le balai circulaire pivotant est maintenu autour de deux axes se croisant, qui peut être extrait sous pression contre une force élastique à partir d'une position de service inclinée autour des deux axes, une plaque d'appui logeant le balai circulaire étant fixée à une extrémité d'un axe de support, dont l'autre extrémité est fixée par un ressort en caoutchouc sur la plaque d'appui ou un élément de maintien.

20. Balayeuse selon la revendication 19, **caractérisée en ce que** sur la plaque d'appui, un moteur de commande est disposé en outre pour le balai circulaire (40).

21. Balayeuse selon une quelconque des revendications précédentes, **caractérisée en ce que** la balayeuse présente une disposition de buses, dont l'admission possède un orifice orienté dans le sens de la conduite et disposé de manière avoisinante à la surface de la route, qui est verrouillable par un deuxième volet fixé de manière articulée sur la disposition de buses, l'axe articulé se produisant de préférence horizontalement étant disposé dans le sens de conduite devant l'orifice et le deuxième volet possédant une paroi courbée autour l'axe articulé, qui verrouille l'orifice à l'état fermé du deuxième volet et est inclinée avec sa zone de bordure tournée vers la surface de la rue dans le sens de la course par rapport à la surface de la route ou se produit parallèlement par rapport à celle-ci et pour ouvrir le deuxième volet autour de l'axe articulé en partant de la surface de la route et de l'orifice vers le haut.

22. Balayeuse selon la revendication 21, **caractérisée en ce que** la paroi courbée s'élargit de manière tangentielle dans la zone supérieure.

23. Balayeuse selon les revendications 21 ou 22, **caractérisée en ce que** la paroi courbée se trouve avec sa section supérieure sur un élément d'étanchéité élastique qui est apposé de manière avoisinante sur la disposition de buse par rapport à la bordure supérieure de l'ouverture.

24. Balayeuse selon les revendications 21 ou 23, **caractérisée en ce que** le deuxième volet est constitué pour l'essentiel comme segment d'un vérin creux, l'axe articulé se produisant pour l'essentiel parallèlement à l'axe du vérin ou coïncide avec celui-ci.

25. Balayeuse selon une quelconque des revendications précédentes, **caractérisée en ce que** la balayeuse présente un moteur de translation pour déplacer la balayeuse ainsi qu'un ou plusieurs outils de travail entraînables hydrauliquement, le groupe des outils de travail entraînables hydrauliquement comprenant le ventilateur (20), le balai circulaire (40) et le rouleau de balayage (50).

26. Balayeuse selon la revendication 25, **caractérisée en ce que** le moteur de translation entraîne au moins une pompe hydraulique (90), à l'aide de laquelle le débit de transport du milieu hydraulique est générable pour l'entraînement des outils de travail.

27. Balayeuse selon la revendication 26, **caractérisée en ce qu'**il s'agit pour au moins la pompe hydraulique (90) d'une pompe à piston axial avec commande de plateau oscillant.

28. Balayeuse selon la revendication 25, **caractérisée en ce que** le moteur de translation entraîne au moins deux pompes hydrauliques (90, 91), à l'aide desquelles deux débits de transport séparés sont générables pour l'entraînement des outils de travail.

29. Balayeuse selon la revendication 28, **caractérisée en ce que** le moteur de translation entraîne une première pompe hydraulique (90) pour l'entraînement du ventilateur ainsi qu'une deuxième pompe hydraulique (91) pour l'entraînement des outils de travail.

30. Balayeuse selon la revendication 29, **caractérisée en ce qu'**un calculateur analogique (95) est prévu pour la commande ou lala régulation de la deuxième pompe hydraulique (90).

31. Balayeuse selon la revendication 30, **caractérisée en ce qu'**un appareil de mesure relatif à la détermination du régime du moteur de translation et un appareil de mesure relatif à la détermination du régime de l'entraînement du ventilateur alimentent le calculateur analogique (95) avec les signaux de régime correspondants.

32. Balayeuse selon la revendication 30, **caractérisée en ce qu'**un élément de réglage est prévu pour la préconisation d'un régime souhaité d'un entraînement de ventilateur sur le calculateur analogique.

33. Balayeuse selon la revendication 29, **caractérisée en ce qu'**une commutation Load-Sensing (commutation LS) est prévue pour la régulation de la deuxième pompe hydraulique (90).

34. Procédé destiné au fonctionnement d'une balayeuse selon une quelconque des revendications précédentes, **caractérisé en ce qu'**au moins une partie de l'air vicié du ventilateur est introduite dans le système de conduite côté aspiration (12).

35. Procédé selon la revendication 34, **caractérisé en ce que** la quantité de l'air de transport conduit dans le circuit peut être modifiée.

36. Procédé selon les revendications 34 ou 35, **caractérisé en ce que** jusqu'à 100 %, de préférence jusqu'à 70 % ou jusqu'à 30 % de l'air aspiré est conduit dans le circuit.

37. Procédé selon une quelconque des revendications 34 à 36, **caractérisé en ce que** l'air vicié du ventilateur conduit dans le circuit est admis en amont de la poubelle (30) dans le système d'aspiration (12).
